# EUROPÄISCHE PATENTSCHRIFT

(11) **EP 0 236 672 B1**
(45) Veröffentlichungstag und Bekanntmachung des Hinweises auf die Patenterteilung: **16.08.1989**
(21) Anmeldenummer: 87100243.2
(22) Anmeldetag: 10.01.1987
(51) Int. Cl.: B25B 11/00

(54) **Spannvorrichtung zum Spannen von Werkstücken auf Werktischen oder Werktischen von Bearbeitungseinrichtungen oder -maschinen**
Device for clamping work pieces onto benches or onto the working areas of processing devices or machines
Dispositif de serrage pour serrer des pièces à usiner sur des établis ou établis de machines ou d'installations d'usinage

(30) Priorität: 08.02.1986 DE 3604005
(43) Veröffentlichungstag der Anmeldung: 16.09.1987
(73) Patentinhaber: Festo KG, 73728 Esslingen (DE)
(72) Erfinder: Maier, Peter, D-7311 Neidlingen (DE); Walter, Hartmut, D-7050 Waiblingen (DE); Kofink, Wolfgang, Dr.-Ing., D-7307 Aichwald-Lobenrot (DE)
(74) Vertreter: Rüger, Rudolf, Dr.-Ing.

(56) Entgegenhaltungen:
- CH-A- 266 180
- DE-C- 379 874
- US-A- 3 424 450

## Beschreibung

Die Erfindung betrifft eine Spannvorrichtung zum Spannen von Werkstücken auf Werktischen oder Werktischen von Bearbeitungseinrichtungen oder -maschinen mit den Merkmalen des Oberbegriffs des Anspruches 1.

Aus der DE-C-379 874 ist ein Spannstock mit einem Exzenter bekannt, der diese Merkmale aufweist. Dieser Spannstock enthält einen Spannbolzen in Gestalt eines Schraubenbolzens, der von unten her durch einen sich nach oben verjüngenden Längsschlitz in der Grundplatte hindurchgeführt ist und von unten her gegen Drehen gesichert ist. An der Oberseite der Grundplatte stecken auf dem Schraubenbolzen zunächst ein Spannbacken, gebildet durch ein Winkelstück, und dann ein ein Innengewinde tragender Exzenter, der starr mit einem Handgriff verbunden ist. Der Exzenter legt sich an die Rückseite des aufrechtstehenden Schenkels des Winkelstücks an und ist bei einer Drehung um die Längsachse des Schraubenbolzens bestrebt, das Winkelstück, d.h. den Spannbacken, von dem Schraubenbolzen wegzudrücken.

Durch Drehung des Exzenters wird gleichzeitig der Schraubenbolzen in Richtung seiner Längsachse infolge des Innengewindes in dem Exzenter gegen die Unterseite der Grundplatte festgespannt oder von diesem gelöst.

Die Handhabung dieses bekannten Spannstockes erfolgt in der Weise, daß bei gelöstem Exzenter bzw. Schraubenbolzen infolge entsprechender Drehung des von dem Exzenter rechtwinklig wegstehenden Handgriffes der Spannstock bis zur Anlage seines Spannbackens an das Werkstück herangeführt wird, wobei der Schraubenbolzen durch den länglichen Schlitz in der Grundplatte entlanggleitet. Sobald der Spannbacken mit seiner Spannfläche an dem einzuspannenden Werkstück anliegt, wird der Handgriff um die Achse des Schraubenbolzens in der entgegengesetzten Drehrichtung wie vorher verschwenkt, wodurch einerseits der Spannbacken von der Unterseite des Exzenters gegen die Oberseite des Werkstükes gepreßt wird, während andererseits der Kopf des Schraubenbolzens sich gegen die aufeinander zu laufenden Wände des Längsschlitzes anlegt. Gleichzeitig mit dieser in Achsrichtung des Schraubenbolzens wirkenden Zuspannbewegung schiebt der an der Rückseite des Spannbackens anliegende Exzenter den Backen gegen das Werkstück vor bzw. der Spannbolzen wird infolge der Exzenterbewegung geringfügig von dem Werkstück entfernt.

Im Verlaufe dieser Schwenkbewegung des Handgriffes wird irgendwann der Zeitpunkt erreicht, bei dem die Spannkraft des festgezogenen Spannbolzens keine Ausweichbewegung von dem Werkstück weg mehr zuläßt, während gleichzeitig mit höherer Kraft der Spannbacken gegen das Werkstück angepreßt wird.

Mit einer Bewegung des Handgriffes werden also zwei Zuspannbewegungen gleichzeitig bewirkt. Eine solche Einrichtung läßt sich deshalb nur dann verwenden, wenn der Spannbacken, wie bei dem bekannten Maschinenständer, praktisch immer dieselbe Orientierung bezüglich des gegen Drehen gesicherten Spannbolzen hat, weil sonst möglicherweise der Handgriff bereits am Ende seines Schwenkweges angekommen ist, noch ehe die Verschraubung zwischen Spannbolzen und Exzenter genügend festgezogen ist, um einer Ausweichbewegung Widerstand leisten zu können. Das gleiche Problem tritt grundsätzlich auf, wenn die Dickenerstreckung des Werkstükes im Bereich des Schlitzes schwankt, da der Hub in Achsrichtung des Spannbolzens, d.h. der Arbeitsweg in Achsrichtung, exakt auf den Arbeitsweg des Exzenters abgestimmt sein muß, um die gewünschte Wirkung zu erzielen.

Ausgehend hiervon liegt der Erfindung die Aufgabe zugrunde, eine Spannvorrichtung zu schaffen, bei der ohne Beeinträchtigung der Spannwirkung der Spannbacken in beliebige Drehstellungen bezüglich der Längsachse des Spannbolzens gebracht werden kann, d.h. bei der der Spannbacken beliebige Azimutwinkel, bezogen auf die Längsachse des Spannbolzens, einnehmen kann.

Diese Aufgabe wird erfindungsgemäß durch eine Spannvorrichtung mit den Merkmalen des Anspruches 1 gelöst.

Dadurch, daß der Handgriff um eine zu der Längsachse des Spannbolzens rechtwinkligen Querachse schwenkbar gelagert ist und die Klemmeinrichtung mit dem Handgriff bezüglich einer Schwenkbewegung um seine Querachse antriebsmäßig gekuppelt ist, kann nach Drehen des Spannbackens um die Längsachse des Spannbolzens zunächst durch den Handgriff bei noch geöffneter Klemmeinrichtung der Exzenter in seine optimale Ausgangsstellung gebracht werden, ohne daß hierbei die Klemmeinrichtung wirksam wird. Nach Erreichen der optimalen Ausgangsstellung für den Exzenter läßt sich durch Schwenken des Handgriffes um die Querachse die Klemmeinrichtung schließen, womit die Spannvorrichtung bei an sich noch losem Spannbacken mit dem Spannbolzen auf dem Werktisch unverrückbar arretiert ist. Der nunmehr in eine horizontale Lage verschwenkte Handgriff gestattet jetzt ein kraftsparendes Drehen des Exzenters und somit ein Vorschieben des Spannbackens gegen das festzulegende Werkstück.

Eine sehr einfach herzustellende und zuverlässig arbeitende Klemmvorrichtung weist einen zweiten Exzenter auf, der unabhängig von dem ersten Exzenter durch den Handgriff betätigbar ist und mit einer bezüglich des Spannbolzens verschieblichen Druckfläche zusammenwirkt. Diese Druckfläche kann sich entweder mittelbar oder unmittelbar gegen die Oberseite des Werktisches bzw. die Ränder der T-Nut abstützen, wenn die Spannkraft durch eine Längskraft in dem Spannbolzen zustandekommen soll.

Im einfachsten Fall ist hierbei der zweite Exzenter auf einer an dem Spannbolzen axial unverschieblich befestigten Achse gelagert, die rechtwinklig zu der Längsachse des Spannbolzens verläuft.

Eine symmetrische Kraftverteilung, die fast keine Biegemomente in dem Spannbolzen erzeugt, besteht darin, den zweiten Exzenter gegabelt auszuführen, wobei sich beide Teile seitlich neben dem Spannbolzen befinden und die ihn iagemde Achse in seinen beiden Exzenterteilen steckt. Zur weiteren Vereinfachung des Aufbaus kann die Querachse des Handgriffes von der Achse zur Lagerung des Exzenters gebildet sein, wobei eventuell sogar der zweite Exzenter mit dem Handgriff einstückig ausgebildet ist. Die kombinierte Bewegungsmöglichkeit des Handgriffes, bei der die eine Bewegung den ersten und bei der die zweite Bewegung den zweiten Exzenter im Sinne der jeweils hierdurch erreichten Zuspannbewegung betätigt, läßt sich erfindungsgemäß dadurch bewerkstelligen, daß der erste Exzenter zwei ein Maul begrenzende und zu dem Spannbolzen parallele Fortsätze trägt, wobei der Handgriff in zumindest einer seiner Schwenkstellungen bezüglich seiner Querachse in das Maul eingreift, um Drehmomente auf den ersten Exzenter zu übertragen. Um einen möglichst kompakten Aufbau der Spannvorrichtung zu erzielen, ist der zweite Exzenter in dem Maul zwischen den beiden Fortsätzen angeordnet und die Druckfläche von dem Grund des Mauls gebildet.

Um bei empfindlichen Werkstücken ein übermäßiges Zuspannen zu verhindern, weist die Klemmvorrichtung eine Klemmkraftbegrenzungseinrichtung auf. Diese sorgt dafür, daß bei übermäßigen Kräften, die auf den Spannbacken orthogonal zu dem Spannbolzen wirken, die gesamte Spannvorrichtung nach rückwärts ausweichen kann. Diese Maßnahme ist auch nützlich, wenn die Spannvorrichtung an Werktischen verwendet wird, die aus einzelnen Profilteilen zusammengesetzt sind und eventuell etwas empfindlich gegen übermäßige Kräfte in Querrichtung sind. In diesem Falle weicht die Klemmvorrichtung aus, noch ehe die Profilteile verbogen werden.

Eine sehr einfache Klemmkraftbegrenzungseinrichtung wird durch eine Federeinrichtung gebildet, die kinematisch in dem Druckwirkungsweg des zweiten Exzenters liegt. Eine platzsparende Anordnung kommt dabei zustande, wenn auf dem Spannbolzen auf der dem Kopf des Spannbolzens zugewandten Seite des ersten Exzenters ein Druckstück sitzt. Während zwischen dem Druckstück und dem ersten Exzenter die Federmittel vorzugsweise in Gestalt wenigstens einer Tellerfeder angeordnet sind. Das Druckstück ragt hierbei durch eine längliche Öffnung in dem Spannbacken hindurch.

Um eine leichte Verschiebbarkeit des Spannbackens auch bei geschlossener Klemmeinrichtung zu erhalten, ohne daß der Spannbacken allzu viel Axialspiel auf dem Spannbolzen hat, weist das Druckstück eine radial überstehende Ringschulter auf, derart, daß der Spannbacken von der Ringschulter in Richtung auf die Oberseite des Werktisches zu gehalten ist. Auf diese Weise wird der Spannbacken zwischen der Ringschulter und der Oberseite des Werktisches bzw. bei Verwendung eines Distanzstückes zwischen der Ringschulter und der Oberseite des Distanzstückes geführt.

Um eine Beschädigung der T-Nuten durch den Kopf des Spannbolzens beim Zuspannen der Klemmeinrichtung zu vermeiden, sitzt vorzugsweise auf dem Kopf des Spannbolzens ein Nutenstein, der um die Längsachse des Spannbolzens drehbar ist. Hierdurch kommt eine großflächige Anlage des Nutensteins an den Vorsprüngen der T-Nut bzw. der Rückseite des Tisches zustande, was wirksam eine Deformation vermeidet. Bei versenkt angeordneten T-Nuten kann auch das Distanzstück in Richtung des Nutensteins verlängert ausgebildet sein, so daß auch hier keine Beschädigungen auftreten können. Vorteithafterweise sind zur einfacheren Handhabung das Distanzstück und der Nutenstein gegeneinander drehgesichert und können sich nur gemeinsam auf dem Spannbolzen drehen.

Auch ist es der Handhabung dienlich, wenn der Backen durch Federmittel mit seiner Andruckfläche an dem ersten Exzenter vorgespannt anliegend gehalten ist. Diese Federmittel können in Form einer Schraubenfeder in der länglichen Öffnung des Backens sitzen, durch die der Spannbolzen bzw. das Druckstück hindurchgeführt sind.

Wenn der erste Exzenter eine zylindrische Mantelfläche aufweist und die Querachse rechtwinklig zu der die Achse des Exzenters und die Längsache des Spannbolzens schneidenden Normalen verläuft, ergeben sich hinsichtlich der Betätigung des ersten Exzenters symmetrische Verhältnisse, d.h. je nach Ausgangslage kann das Zuspannen des Spannbackens durch Drehen des Handgriffes im Uhrzeigersinne oder im Gegenuhrzeigersinne erfolgen, weshalb sich eine solche Spannvorrichtung sowohl für linksseitiges als auch für rechtsseitiges Spannen des Werkstückes eignet.

In der Zeichnung ist ein Ausführungsbeispiel des Gegenstandes der Erfindung dargestellt.

Es zeigen:
Fig. 1 eine im geöffneten Zustand befindliche Spannvorrichtung gemäß der Erfindung, teilweise längsgeschnitten, in einer Seitenansicht,
Fig. 2 die Spannvorrichtung im Zustand nach Fig. 1 in einer Ansicht auf die Rückseite des Spannbackens, und
Fig. 3 und 4 die Spannvorrichtung nach Fig. 1 im gespannten Zustand in einer Seitenansicht sowie in einer Draufsicht.

In den Fig. 1 und 2 ist eine Spannvorrichtung 1 gezeigt, die zum Spannen von Werkstücken auf Werktischen oder Werktischen von Bearbeitungseinrichtungen oder -maschinen dient. Die Spannvorrichtung 1 enthält als zentrales Element, mit dem in wesentlichen alle übrigen Bauteile zusammengehalten sind, einen zylindrischen Spannbolzen 2, an dessen unterem Ende ein zylindrischer Kopf 3 mit größerem Durchmesser als dem Schaft des Spannbolzen 2 ausgebildet ist.

Als unterstes Bauteil steckt auf dem Spannbolzen 2 ein etwa quaderförmiger Nutenstein 4, der mittig eine Stufenbohrung 5 enthält, in die von unten her der Spannbolzen 2 eingeführt ist, wobei der zylindrische Kopf 3 in der Stufenbohrung 5 versenkt ist. Über dem Nutenstein 4 ist auf den Spannbolzen 2 ein ebenfalls etwa quaderförmiges Distanzstück 6 aufgesteckt, das hierzu eine zylindrische Bohrung 7 enthält. Der Nutenstein 4 und das Distanzstück 6 erstrecken sich mit ihrer längsten Abmessung rechtwinklig zu der Längsachse des Spannbolzens. Beide, der Nutenstein 4und das Distanzstück 6, sind gegeneinander auf dem Spannbolzen 2 axial verschieblich, jedoch miteinander drehgesichert verbunden. Diesem Zweck dienen zwei zylindrische Stifte 8 und 9, die unverschieblich in zu der Bohrung 7 parallele Bohrungen 11 und 12 eingesteckt sind und aus der Unterseite des Distanzstücks 6 vorstehen. Ihre aus dem Distanzstück 6 vorstehenden Enden stecken verschieblich in Bohrungen 13 und 14, die sich in dem Nutenstein 4 befinden und mit den Bohrungen 11 und 12 fluchten, wenn das Distanzstück 6 mit seiner längsten Erstreckung zu dem Nutenstein 4 parallel ausgerichtet ist.

Über dem Distanzstück 6 befindet sich ein Spannbacken 15, der eine zu der Längsachse des Spannbolzens 2 parallele, rechteckige, planparallele Platte 16 enthält, an deren untere Seite rechtwinklig dazu eine horizontal verlaufende Führungsplatte 17 angeformt ist. Die Führungsplatte 17 gleitet mit ihrer planen Unterseite auf der ebenfalls planen Oberseite des Distanzstücks 6 und enthält etwa mittig eine längliche ovale Öffnung 18, die von der Oberseite der Platte 17 bis zu der Unterseite durchgeht und durch die der Spannbolzen 6 hindurchführt. Auf diese Weise ist der Spannbacken 15 in Richtung senkrecht zu der Längsachse des Spannbolzens 2, und zwar hinsichtlich jedes Azimutwinkels auf dem Distanzstück 6 verschieblich geführt. Da die längere Achse der länglichen Öffnung 18 senkrecht zu der Platte 16, d.h. deren Rück-und deren Vorderseite verläuft, liegt die Bewegungsfreiheit des Spannbackens 15 insoweit fest.

Damit beim nachfolgend beschriebenen Festklemmen der Spannvorrichtung auf dem Werktisch der Spannbacken 15 leicht um den Spannbolzen 2 drehbar bleibt, steckt auf dem Spannbolzen 2 ein zylindrisches, als Hülse ausgebildetes Druckstück 19, das auf den Spannbolzen 2 aufgeschoben ist und an seiner oberen Stirnseite einen radial vorstehenden zylindrischen Bund 21 trägt. Der Abschnitt des Druckstücks 19 mit kleinerem Durchmesser führt durch die in ihrer Weite entsprechend bemessene längliche Öffnung 18 in der Platte 17 hindurch, so daß die untere plane Stirnseite des Druckstücks 19 auf der planen Oberseite des Distanzstücks 6 aufliegen kann. Der Abstand von der Unterkante der Ringschulter 21 bis zu der Oberseite des Distanzstücks 6 ist geringfügig größer als die Dicke der Platte 17, so daß, wenn das Druckstück 19 auf das Distanzstück 6 angepreßt ist, der Spannbacken 15 auf dem Druckstück 19 nahezu kein Spiel in Achsrichtung, d.h. in Richtung parallel zu der Längsachse des Spannbolzens 2 aufweist, dagegen nach wie vor zwischen der Ringschulter 21 und dem Distanzstück 6 verschiebbar und drehbar bleibt.

Als nächstes steckt auf dem Spannbolzen 2 ein erster Exzenter 22 in Gestalt eines kreiszylindrischen Körpers, dessen Mantellinien parallel zu der Längsachse des Spannbolzens 2 verlaufen. Der erste Exzenter 22 enthält eine Stufenbohrung 23, die sich nach unter, bezogen auf die Darstellung in Fig. 1 erweitert, und deren Achse gegenüber der Achse des zylindrischen Körpers des Exzenters 22 parallel versetzt ist.

Der erweiterte Teil der Stufenbohrung 23 nimmt die Ringschulter 21 sowie zwei Tellerfedern 24 und 25 auf, die ebenfalls auf den Spannbolzen 2 aufgesteckt sind und sich zwischen der planen Oberseite der Ringschulter 21 und der planen Stufe der Stufenbohrung 23 befinden. Die beiden Tellerfedern 24 und 25 dienen, wie weiter unter erläutert, als Mittel zur Klemmkraftbegrenzung. Im übrigen ist der kleinere Durchmesser der Stufenbohrung 23 nur geringfügig größer als der Außendurchmesser des durchgehend zylindrischen Spannbolzens 2, so daß der Spannbolzen 2 in der Stufenbohrung 23 nicht ausweichen kann.

Mit seiner Außenumfangsfläche liegt der Exzenter 22, der, wie die Figur zeigt, gleichsam als dicke zylindrische Scheibe ausgebildet ist, an der ihm benachbarten Rückseite 26 der Platte 16 an, d.h. die plane Rückseite 26 bildet eine Andruckfläche, gegenüber der sich der Exzenter 22 abstützen kann, damit bei Drehung des Exzenters 22 um die Längsachse des Spannbolzens 2 eine Relativbewegung zwischen dem Spannbacken 15 und dem Spannbolzen 2 zustandekommt.

An der planen Oberseite des Exzenters 22 ist starr, beispielsweise mittels der Übersichtlichkeit halber nicht gezeichneter Schrauben, ein Gabelstück 27 befestigt, das zwei beidseitig des Spannbolzens 2 zu diesem parallel aufragende Fortsätze 28 und 29 bildet, deren einander gegenüberstehende Flächen 31 und 32 ebenfalls plan sind und sich bezüglich des Spannbolzen 2 diametral gegenüberstehend zueinander parallel verlaufen. Die beiden Planflächen 31 und 32 begrenzen zusammen mit einer sie am unteren Ende miteinander verbindenden Fläche 33 ein Maul, innerhalb dem das obere Ende des Spannbolzens 2 liegt. Die Orientierung der beiden Planflächen 31 und 32 ist im übrigen so, daß sie parallel zu einer Normalen verlaufen, die die Achse der Bohrung 23, d.h. die Längsachse des Spannbolzens 2 und die Achse des zylindrischen Exzenters 22 schneidet.

Zwischen den beiden Fortsätzen 28 und 29 ist auf einer Querachse 34 ein Hand- oder Betätigungsgriff 35 endseitg schwenkbar gelagert. Die Querachse 34 besteht aus einem zylindrischen Bolzen mit Querloch, mittels dem sie auf den Spannblozen 2 aufgesteckt ist und dessen seitlich überstehende zylindrische Abschnitte bis dicht an die Planflächen 31 und 32 heranreichen. Der Handgriff 35 ist an seinem Lagerungsende gegabelt, wobei jedes der entstehenden Gabelenden 36, 37 eine Bohrung 38 enthält, in der jeweils ein Abschnitt der Querachse 34 steckt, wobei die Gabelenden 36 und 37 zwischen dem Spannbolzen 2 und der jeweils benachbarten Planfläche 31 bzw. 32 verlaufen, wie dies insbesondere Fig. 2 erkennen läßt.

Damit die Querachse 34 nach oben nicht von dem Spannbolzen 2 hinuntergleiten kann, ist oberhalb der Querachse 34 auf ein entsprechendes Außengewinde des Spannbolzens 2 eine Gewindemutter 39 aufgeschraubt.

Das gegabelte Ende des Handgriffes 35 paßt mit geringem seitlichen Spiel zwischen die beiden Planflächen 31 und 32, weshalb der Handgriff in diesem Bereich durch Abflachung ebenfalls mit entsprechenden Planflächen versehen ist, die flach auf den Planflächen 31 und 32 aufliegen, und zwar in jeder Schwenkstellung des Handgriffes 32 bezüglich seiner ihn lagernden Querachse 38, die rechtwinklig zu dem Spannbolzen 2 verläuft.

Die beiden Gabelenden 31 und 32 sind, wie die Fig. 1 zeigt, bei 41 unter Ausbildung eines Viertelkreiszylinders abgerundet, wobei ihre zugehörige Achse parallel zu der Querachse 34 verläuft, jedoch gegenüber dieser, bezogen auf Fig. 1, nach rechts versetzt ist. Auf diese Weise wirken die beiden viertelzylindrischen Flächen 41 als zweiter Exzenter, die symmetrisch beidseitig des Spannbolzens 23 an der Druckfläche 33 angreifen können. Die beiden Flächen 41 werden deshalb nachfolgend mit zweiter Exzenter bezeichnet.

Um zu verhindern, daß der Handgriff 35 über die vertikale Stellung hinaus in der entgegengesetzten Richtung umgeklappt werden kann, schließt sich bei den gegabelten Enden im Anschluß an den Exzenter 41 eine rechtwinklig zu der Längsachse des Handgriffs 35 verlaufende Anschlagfläche 42 an, die zusammen mit der Druckfläche 33 die Schwenkbewegung des Handgriffs 35 begrenzt. Der Handgriff 35 kann deshalb, bezogen auf Fig. 1, ausgehend von der vertikalen Stellung, lediglich im Uhrzeigersinne in die horizontale Stellung umgeklappt werden.

Um den ersten Exzenter 22 mit seiner Umfangsfläche ständig in Anlage an der Andruckfläche 26 zu halten, ist in der länglichen Öffnung 18 eine Druckfeder 43 vorgesehen, die zwischen dem Druckstück 19 und der Innenfläche der Öffnung 18 wirkt, und zwar so, daß sie das Druckstück 19 in Richtung auf die Andruckfläche 26 vorschiebt.

Die Funktionsweise der Spannvorrichtung 1 ist wie folgt: Durch Aufrichten des Handgriffes 35 in die vertikale Stellung, in der der Handgriff 35 in Verlängerung des Spannbolzens 7 verläuft, wird der zweite Exzenter 41 in eine Lage gebracht, in der der Spannbolzen 7 nach unten ausgefahren ist, wodurch die Klemmittel, die die Spannvorrichtung 1 in der T-Nut halten, nämlich der Nutenstein 4, das Distanzstück 6 und die Druckfeder 25, gelöst sind. Anschließend wird der erste Exzenter 22 durch Drehen des Handgriffes 35 um seine Längsachse um ca. 90° im Uhrzeigersinne oder im Gegenuhrzeigersinne aus der in Fig. 1 gezeigten Stellung, in der der Spannbacken 15 seine größte Entfernung von dem Spannbolzen 2 aufweist, herausgedreht. Infolge dieser Vierteldrehung des ersten Exzenters 22 kann die Druckfeder 43 den Spannbacken 15 in Richtung auf den Spannbolzen 2 heranziehen. Es steht damit ein Hub zur Verfügung, der dem Achsversatz zwischen der Achse des Exzenters 22 und der Achse des Spannbolzens 2 entspricht.

In dieser Stellung des Handgriffs 35 wird die Spannvorrichtung 1 an das Werkstück herangeführt, bis deren Spannbacken 15 oder ein eventuell auf dem Spannbacken 15 aufgeschobenes Kunststoffformstück 45 zur Schonung der Werkstückoberfläche an dem Werkstück anliegt. Sobald dieser Zustand erreicht ist, wird der Handgriff 35 aus der vertikalen Lage in die horizontale Lage geklappt, wie sie die Fig. 3 und 4 zeigen. Durch das Umlegen des Handgriffes 35 in die horizontale Lage wird von dem zweiten Exzenter 41, der sich an der Druckfläche 33 abstützt, der Spannbolzen 2 nach oben gezogen und damit auch der Nutenstein 4. Der Abstand zwischen dem Nutenstein 4 und der Unterseite des Distanzstückes 6 wird somit verringert und es wird bei vollständig umgeklapptem Handgriff 35 der vorspringende Rand der T-Nut, in der die Vorrichtung 1 eingesetzt ist, zwischen dem Distanzstück 6 und dem Nutenstein 4 eingeklemmt. Die Kraftübertragung erfolgt dabei von dem zweiten Exzenter 41 einerseits über die Druckfläche 33, den auf Druck beanspruchten ersten Exzenter 22, die Feder 25 und das Druckstück 19 zu der Oberseite des Distanzstückes 6. Außerdem wirkt die Spannkraft des zweiten Exzenters 41 über die Querachse 34, die den zweiten Exzenter 41 lagert, die Schraubenmutter 39, den Spannbolzen 2, dessen Kopf 3 auf den Nutenstein 4.

Da die hierbei wirksame Spannkraft über die Tellerfedern 24 und 25 geleitet wird, kommt auch bei vollständig in die andere Extremlage verschwenktem zweiten Exzenter 41 nur eine Klemmkraft zwischen dem Distanzstück 6 und dem Nutenstein 4 zustande, die der Kompressionskraft der Tellerfedern 24, 25 entspricht. Diese so begrenzte Spannkraft, die durch Verstellen der Schraubenmutter 39 justiert werden kann, begrenzt damit letztlich die Haltekraft der Spannvorrichtung 1 in der T-Nut, so daß bei stärkeren Kräften in Richtung parallel zu der die Spannvorrichtung 1 halternden T-Nut die Spannvorrichtung 1 nach rückwärts ausweichen kann.

Selbst bei umgelegtem Handgriff 35 ließe sich der Spannbacken 15 noch ohne weiteres leichtgängig um das Druckstück 19 herum verdrehen, wobei er allerdings bezüglich des Spannbolzens 2 eine translatorische Bewegung ausführen würde.

Nach Umlegen des Handgriffes 35 in die Stellung nach den Fig. 3 und 4 verläuft jetzt der Handgriff 35 praktisch radial zu dem ersten Exzenter 22 und es kann mit geringer Betätigungskraft ein hohes Drehmoment auf den Exzenter 22 ausgeübt werden. Der umgelegte Handgriff 35 wird wieder in eine Richtung zurückgedreht, die seiner Stellung in den Fig. 1 bis 4 entspricht, wodurch der Spannbacken 15 von dem Exzenter 22 in Richtung auf das Werkstück vorgeschoben wird. Der Spannbacken 15 gleitet dabei mit seiner Platte 17 zwischen der Ringschulter 21 und der Oberseite des Distanzstückes 6 auf das Werkstück vor. Nach Erreichen der gewünschten Spannkraft wird eine weitere Verschwenkung des Handgriffs 35 eingestellt. Dieser Zustand wird im allgemeinen noch vor Erreichen der Stellung aus den Fig. 3 und 4 erzielt. Die Fig. 3 und 4 veranschaulichen die Maximalstellung insofern als beidseitig der gezeigten Drehstellung des Exzenters 22 die Spannkraft wieder nachlassen würde.

Infolge der symmetrischen Anordnung kann, wie leicht einzusehen ist, die Spannbewegung des ersten Exzenters 22 sowohl durch eine Schwenkbewegung des Handgriffs 35 im Uhrzeigersinne als auch durch eine Schwenkbewegung im Gegenuhrzeigersinne bewirkt werden, was lediglich davon abhängig ist, ob zu Beginn der Exzenter im Gegenuhrzeigersinne oder im Uhrzeigersinne in die Ausgangsstellung gedreht wurde. Die Spannvorrichtung 1 läßt sich deshalb ohne weiteres für linke als auch für rechte Spannung verwenden, falls irgendwelche Teile des Werkstückes den Betätigungsweg des Handgriffes 35 begrenzen würden.

Es ist auch zu ersehen, daß die Drehmomentübertragung des geschwenkten Handgriffes 35 über die gegabelten Enden 36 und 37 zu den Planflächen 31 und 32 erfolgt, die starr mit dem ersten Exzenter 22 verbunden sind.

Es ist ferner zu erkennen, daß die Schwenkbewegung des Handgriffes 35 um die Horizontalachse, gegeben durch die Querachse 34, das Festlegen der Spannvorrichtung 1 in der jeweiligen T-Nut bewirkt, während unabhängig davon die Schwenkung des horizontal umgeklappten Handgriffes 35 um die vertikale Achse den Spannbacken 15 auf das Werkstück zu spannt. Infolge dieser voneinander unabhängigen Bewegungen läßt sich ohne weiteres der Spannbacken 15 und damit auch der Exzenter 22 in jede beliebige Azimutwinkelstellung bezüglich der Längsachse des Spannbolzens 2 bringen, ohne daß hierdurch der Hub beim Festspannen der Spannvorrichtung 1 in der T-Nut beeinflußt werden würde. Wenn beispielsweise in einem Extremfall die Zuspannung in Richtung senkrecht zu der T-Nut erfolgten sollte, dann bleibt der Exzenter 22 zusammen mit dem Handgriff 35 in der in Fig. 1 gezeigten Ausgangsstellung, während der Spannbacken 15 gegenüber der Darstellung um den Spannbolzen 2 um 90° im Uhrzeigersinn oder im Gegenuhrzeigersinn gedreht wird. Im Anschluß daran wird der Handgriff 35 umgelegt und so die Spannvorrichtung 1 in der T-Nut unverrückbar festgelegt. Durch anschließendes Verschwenken des umgelegten Handgriffes 35 erfolgt die Zuspannung.

Der mögliche Zuspannhub des Spannbackens 15 ist folglich nur davon abhängig, welche Relativstellung der Exzenter 22 und der Spannbacken 15 beim Umklappen des Handgriffes 35 im Sinne eines Festklemmens der Spannvorrichtung 1 in der T-Nut eingenommen haben.

## Patentansprüche

1. Spannvorrichtung zum Spannen von Werkstücken auf Werktischen oder Werktischen von Bearbeitungseinrichtungen oder -maschinen, mit einem in einen Schlitz oder eine T-Nut des Werktisches einsetzbaren Spannbolzen (2), der einenends einen Kopf (3) trägt, dessen Querschnitt zumindest in Richtung einer Abmessung die lichte Weite des Schlitzes bzw. der T-Nut übersteigt, mit einem auf dem Spannbolzen angeordneten Spannbacken (15), der längs einer bezüglich der Längsachse des Spannbolzens (2) rechtwinkligen Achse zumindest begrenzt längsverschieblich ist und der eine zu dem Spannbolzen parallele Spannfläche für das Werkstückträgt, mit einem auf dem Spannbolzen (2) drehbar gelagerten, mittels eines Handgriffes (35) drehbaren ersten Exzenter (22), dessen Mantellinien parallel zu der Längsachse des Spannbolzens verlaufen und dessen Außenumfangsfläche mit einer zu der Spannfläche parallelen Andruckfläche in Eingriff bringbar ist, sowie mit einer durch den Handgriff (35) betätigbaren Klemmeinrichtung (2, 4, 6, 25, 33, 41 ) zum Klemmen des Spannbolzens (2) in dem Schlitz bzw. der T-Nut, dadurch gekennzeichnet, daß der Handgriff (35) um eine zu der Längsachse des Spannbolzens (2) rechtwinklige Querachse (34) schwenkbar gelagert ist, und daß die Klemmeinrichtung (2, 4, 6,25,33,41) mit dem Handgriff (35) bezüglich einer Schwenkbewegung um seine Querachse (34) antriebsmäßig im Sinne ihres Öffnes oder Schließens gekuppelt ist.

2. Spannvorrichtung nach Anspruch 1, dadurch gekennzeichnet, daß die Klemmelnrichtung (2, 4, 6, 25, 33, 41 ) einen zweiten Exzenter (41) enthält, der unabhängig von dem ersten Exzenter (22) durch den Handgriff (35) in Wirkrichtung betätigbar ist und mit einer bezüglich der Längsachse des Spannbolzens (2) verschiebbaren Druckfläche (33) zusammenwirkt.

3. Spannvorrichtung nach Anspruch 2, dadurch gekennzeichnet, daß sich die Druckfläche (33) mittelbar oder unmittelbar gegen die Oberseite des Werktisches bzw. die Schlitzränder abstützt.

4. Spannvorrichtung nach Anspruch 2, dadurch gekennzeichnet, daß der zweite Exzenter (41) auf einer an dem Spannbolzen (2) zumindest in einer Richtung axial unverschieblich befestigten Querachse (34) gelagert ist, die rechtwinklig zu der Längsachse des Spannbolzens (2) verläuft.

5. Spannvorrichtung nach Anspruch 2, dadurch gekennzeichnet, daß der zweite Exzenter (41) gegabelt ist und sich beide Teile seitlich neben dem Spannbolzen (2) befinden, wobei die ihn lagernde Achse (34) in seinen beiden Exzenterteilen steckt.

6. Spannvorrichtung nach Anspruch 2, dadurch gekennzeichnet, daß die Querachse (34) des Handgriffes (35) von der Achse zur Lagerung des zweiten Exzenters (41) gebildet ist.

7. Spannvorrichtung nach Anspruch 1, dadurch gekennzeichnet, daß der erste Exzenter (22) zwei ein Maul begrenzende und zu dem Spannbolzen (2) parallele Fortsätze (28, 29) trägt und daß der Handgriff (35) in zumindest einer seiner Schwenkstellungen bezüglich der Querachse (34) in das Maul eingreift.

8. Spannvorrichtung nach Anspruch 7, dadurch gekennzeichnet, daß sich der zweite Exzenter (41) in dem Maul zwischen den beiden Fortsätzen (28, 29) befindet und daß die Druckfläche (33) von dem Grund des Mauls gebildet ist.

9. Spannvorrichtung nach Anspruch 2, dadurch gekennzeichnet, daß der zweite Exzenter (41) mit dem Handgriff (35) einstückig ist.

10. Spannvorrichtung nach Anspruch 1, dadurch gekennzeichnet, daß die Klemmeinrichtung (2, 4, 6, 25, 33, 41) eine Klemmkraftbegrenzungseinrichtung (25) aufweist.

11. Spannvorrichtung nach Anspruch 10, dadurch gekennzeichnet, daß die Klemmkraftbegrenzungseinrichtung von einer Ferdereinrichtung (25) gebildet ist, die kinematisch im Druckwirkungsweg des zweiten Exzenters (41) liegt.

12. Spannvorrichtung nach Anspruch 11, dadurch gekennzeichnet, daß auf dem Spannbolzen (2) auf der dem Kopf (31 des Spannbolzens (2) zugewandten Seite des ersten Exzenters (22) ein Druckstück (19) sitzt, und daß zwischen dem Druckstück (19) und dem ersten Exzenter (22) die Federmittel (25), vorzugsweise in Gestalt wenigstens einer Tellerfeder angeordnet sind.

13. Spannvorrichtung nach Anspruch 12, dadurch gekennzeichnet, daß das Druckstück (19) durch eine längliche Öffnung (18) in dem Spannbacken (15) hindurchführt.

14. Spannvorrichtung nach Anspruch 13, dadurch gekennzeichnet, daß das Druckstück (19) eine radial überstehende Ringschulter (21) aufweist, derart, daß der Spannbacken (15) von der Ringschulter (21) in Richtung auf die Oberseite des Werktisches zu gehalten ist. 15. Spannvorrichtung nach Anspruch 1, dadurch gekennzeichnet,daß zwischen dem Kopf (3) des Spannbolzens (2) und dem Spannbacken (15) ein auf dem Spannbolzen (2) verschiebliches Distanzstück (6) angeordnet ist.

16. Spannvorrichtung nach Anspruch 1, dadurch gekennzeichnet, daß auf dem Kopf (3) des Spannbolzens (2) ein Nutenstein (4) sitzt, der um die Längsachse des Spannbolzens (2) drehbar ist.

17. Spannvorrichtung nach Anspruch 1, dadurch gekennzeichnet, daß der Backen (15) durch Federmittel (43) mit seiner Andruckfläche (26) an dem ersten Exzenter (22) vorgespannt anliegend gehalten ist.

18. Spannvorrichtung nach Anspruch 17, dadurch gekennzeichnet, daß die Federmittel (43) in der länglichen Öffnung des Backens (15) sitzen, durch die der Spannbolzen (2) hindurchführt.

19. Spannvorrichtung nach Anspruch 1, dadurch gekennzeichnet, daß der erste Exzenter (22) eine zylindrische Mantelfläche aufweist und daß die Querachse (34) rechtwinklig zu der die Achse des Exzenters (22) und die Längsachse des Spannbolzens (2) schneidenden Normalen verläuft.

## Claims

1. A work-locating device for the clamping of workpieces on work tables or the work tables of machining devices or installations, having: a clamping bolt (2) which can be inserted in a slot or a T-groove in the work table and bears at one end a head (3) whose cross-section exceeds the clear width of the slot or T-groove at least in the direction of one dimension; a clamping jaw (15) which is disposed on the clamping bolt and which can be moved longitudinally at least to a limited extent along an axis at right angles to the longitudinal axis of the clamping bolt (2) and bears for the workpiece a clamping surface parallel with the clamping bolt; a first eccentric (22) which is rotatably mounted on the clamping bolt (2) and which can be rotated by means of a handle (35) and whose generatrix extends parallel with the longitudinal axis of the clamping bolt and whose external peripheral surface can be moved into engagement with a contact pressure surface parallel with the clamping surface; and a clamping device (2, 4, 6, 25, 33, 41 ) actuable by the handle (35) to clamp the clamping bolt (2) in the slot or T-groove, characterized in that the handle (35) is mounted to pivot around a transverse spindle (34) at right angles to the longitudinal axis of the clamping bolt (2), and the clamping device (2, 4, 6, 25, 33, 41) is drivably coupled in its opening or closure direction to the handle (35) in relation to a pivoting movement around its transverse spindle (34).

2. A work-locating device according to claim 1, characterized in that the clamping device (2, 4, 6, 25,33,41) comprises a second eccentric (41) which can be actuated in the operating direction independently of the first eccentric (22) by the handle (35) and cooperates with a pressure surface (33) which can be displaced in relation to the longitudinal axis of the clamping bolt (2).

3. A work-locating device according to claim 2, characterized in that the pressure surface (33) bears indirectly or directly against the upper side of the work table and the slot edges.

4. A work-locating device according to claim 2, characterized in that the second eccentric (41) is mounted on a transverse spindle (34) which is attached axially non-displaceably at least in one direction to the clamping bolt (2) and extends at right angles to the longitudinal axis of the clamping bolt (2).

5. A work-locating device according to claim 2, characterized in that the second eccentric (41) is forked and the two parts are disposed laterally alongside the clamping bolt (2), the spindle (34) bearing the second eccentric being inserted in its two eccentric portions.

6. A work-locating device according to claim 2, characterized in that the transverse spindle (34) of the handle (35) is formed by the spindle for bearing the second eccentric (41).

7. A work-locating device according to claim 1, characterized in that the first eccentric (22) bears two extensions (28, 29) bounding a mouth and parallel with the clamping bolt (2), and the handle (35) engages in the mouth in at least one of its pivoted positions in relation to the transverse spindle (34).

8. A work-locating device according to claim 7, characterized in that the second eccentric (41) is disposed in the mouth between the two extensions (28, 29), and the pressure surface (33) is formed by the bottom of the mouth.

9. A work-locating device according to claim 2, characterized in thatthe second eccentric (41 ) is unitary with the handle (35).

10. A work-locating device according to claim 1, characterized in that the clamping device (2, 4, 6, 25, 33, 41 ) has a clamping force limiting device (25).

11. A work-locating device according to claim 10, characterized in that the clamping force limiting device is formed by a spring device (25) disposed kinematically in the path of pressure effect of the second eccentric (41).

12. A work-locating device according to claim 11, characterized in that a pressure member (19) is disposed on the clamping bolt (2) on the side of the first eccentric (22) adjacent the head (3) of the clamping bolt (2), and the spring means (25), preferably taking the form of at least one cup spring, is disposed between the pressure member (19) and the first eccentric (22).

13. A work-locating device according to claim 12, characterized in that the pressure member (19) extends through an elongate opening (18) in the clamping jaw (15).

14. A work-locating device according to claim 13, characterized in that the pressure member (19) has a radially projecting annular shoulder (21), so that the clamping jaw (15) is retained by the annular shoulder (21) in the direction of the top side of the work table.

15. A work-locating device according to claim 1, characterized in that a spacing member (6) displaceable on the clamping bolt (2) is disposed between the head (3) of the clamping bolt (2) and the clamping jaw (15).

16. A work-locating device according to claim 1, characterized in that disposed on the head (3) of the clamping bolt (2) is a sliding block (4) which can be rotated around the longitudinal axis of the clamping bolt (2).

17. A work-locating device according to claim 1, characterized in that the jaw (15) is retained by spring means (43) bearing prestressed via its contact pressure surface (26) against the first eccentric (22).

18. A work-locating device according to claim 17, characterized in that the spring means (43) are disposed in the elongate opening in the jaw (15) through which the clamping bolt (2) extends.

19. A work-locating device according to claim 1, characterized in that the first eccentric (22) has a cylindrical generated surface, and the transverse spindle (34) extends at right angles to the normal intersecting the axis of the eccentric (22) and the longitudinal axis of the clamping bolt (2).

## Revendications

1. Dispositif de serrage pour le serrage de pièces à usiner sur des tables-établis ou des tables de dispositifs ou de machines d'usinage, comprenant une broche de serrage (2), pouvant être insérée dans une fente ou dans une rainure en T de la table et portant à une extrémité une tête (3) dont la section dépasse au moins suivant une dimension la largeur intérieure de la fente ou de la rainure en T, une machoire de serrage (15) qui est disposée sur la broche de serrage, est mobile en translation, du moins de manière limitée, le long d'un axe perpendiculaire par rapport à l'axe longitudinal de la broche de serrage (2) et porte une surface de serrage pour la pièce à usiner qui est parallèle à la broche de serrage, un premier excentrique (22) qui est monté mobile en rotation sur la broche de serrage (2), qui peut être tourné au moyen d'une manette (35), dont les génératrices s'étendent parallèlement à laxe longitudinal de la broche de serrage et dont la surface périphérique extérieure peut être mise en contact avec une surface d'appui parallèle à la surface de serrage, et un dispositif de blocage (2, 4, 6, 25, 33, 41), pouvant être actionné par la manette (35), pour le blocage de la broche de serrage (2) dans la fente ou la rainure en T, caractérisé par le fait que la manette (35) est montée de façon à pouvoir pivoter autour d'un axe transversal (34) perpendiculaire à l'axe longitudinal de la broche de serrage (2), et que le dispositif de blocage (2, 4, 6, 25, 33, 41) est couplé à la manette (35) en vue d'un mouvement pivotant autour de son axe transversal (34), du point de vue actionnement dans le sens de l'ouverture ou de la fermeture du dispositif de blocage.

2. Dispositif de serrage selon la revendication 1, caractérisé par le fait que le dispositif de blocage (2, 4, 6, 25, 33, 41) comporte un deuxième excentrique (41) qui peut être actionné par la manette (35) dans la direction d'action, independamment du premier excentrique (22), et coopère avec une surface de pression (33) déplaçable par rapport à laxe longitudinal de la broche de serrage (2).

3. Dispositif de serrage selon la revendication 2, caractérisé par le fait que la surface de pression (33) porte indirectement ou directement contre la face supérieure de la table ou contre les bords de la fente.

4. Dispositif de serrage selon la revendication 2, caractérisé par le fait que le deuxième excentrique (41) est monté sur un axe transversal (34) qui est fixé de manière immobile en translation axiale au moins dans un sens sur la broche de serrage (2) et s'étend perpendiculairement à l'axe longitudinal de la broche de serrage (2).

5. Dispositif de serrage selon la revendication 2, caractérisé par le fait que le deuxième excentrique (41 ) est fourchu et les deux parties se trouvent respectivement de part et d'autre de la broche de serrage (2), l'axe (34) sur lequel est monté cet excentrique étant inséré dans les deux parties de l'excentrique.

6. Dispositif de serrage selon la revendication 2, caractérisé par le fait que l'axe transversal (34) de la manette (35) est constitué par l'axe de montage du deuxième excentrique (41).

7. Dispositif de serrage selon la revendication 1, caractérisé par le fait que le premier excentrique (22) porte deux prolongements (28, 29) parallèles à la broche de serrage (2) et définissant une fourche, et que la manette (35) pénètre dans la fourche dans au moins une de ses positions de pivotement par rapport à l'axe transversal (34).

8. Dispositif de serrage selon la revendication 7, caractérisé par le fait que le deuxième excentrique (41 ) se trouve dans la fourche entre les deux prolongements (28, 29) et que la surface de pression (33) est formée par le fond de la fourche.

9. Dispositif de serrage selon la revendication 2, caractérisé par le fait que le deuxième excentrique (41) est réalisé d'une seule pièce avec la manete (35).

10. Dispositif de serrage selon la revendication 1, caractérisé par le fait que le dispositif de blocage (2, 4, 6, 25, 33, 41 ) possède un dispositif (25) de limitation de force de blocage.

11. Dispositif de serrage selon la revendication 10, caractérisé par le fait que le dispositif de limitation de force de blocage est constitué par un élément à ressort (25) qui se trouve du point de vue cinématique dans le trajet d'action de pression du deuxième excentrique (41

12. Dispositif de serrage selon la revendication 11, caractérisé par le fait qu'une pièce de pression (19) est prevue sur la broche de serrage (2), sur le côté du premier excentrique (22) en regard de la tête (3) de la broche de serrage (2), et qu'entre la pièce de pression (19) et le premier excentrique (22) sont prévus les moyens formant ressort (25) qui se présentent de préférence sous forme d'au moins une rondelle-ressort.

13. Dispositif de serrage selon la revendication 12, caractérisé par le fait que la pièce de pression (19) passe par un trou oblong (18) dans la mâchoire de serrage (15).

14. Dispositif de serrage selon la revendication 13, caractérisé par le fait que la pièce de pression (19) présente un épaulement annulaire (21) faisant saillie radialement, de manière à ce que la mâchoire de serrage (15) soit maintenue par l'épaulement annulaire (21) en direction de la face supérieure de la table.

15. Dispositif de serrage selon la revendication 1, caractérisé par le fait qu'enre la tête (3) de la broche de serrage (2) et la mâchoire de serrage (15) est prévue une pièce d'espacement (6) mobile en translation sur la broche de serrage (2).

16. Dispositif de serrage selon la revendication 1, caractérisé par le fait que sur la tête (3) de la broche de serrage (2) se trouve un coulisseau (4) qui est mobile en rotation autour de l'axe longitudinal de la broche de serrage (2).

17. Dispositif de serrage selon la revendication 1, caractérisé par le fait que la surface d'appui (26) de la mâchoire (15) est maintenue par des moyens formant ressort (43) appliquée avec une précontrainte contre le premier excentrique (22).

18. Dispositif de serrage selon la revendication 17, caractérisé par le fait que les moyens formant ressort (43) se trouvent dans le trou oblong de la mâchoire (15), dans lequel passe la broche de serrage (2).

19. Dispositif de serrage selon la revendication 1, caractérisé par le fait que le premier excentrique (22) présente une enveloppe cylindrique et que l'axe transversal (34) s'étend perpendiculairement à la normale qui coupe l'axe de l'excenrique (22) et l'axe longitudinal de la broche de serrage (2).
